# EUROPÄISCHE PATENTSCHRIFT

(11) **EP 3 106 549 B1**
(45) Veröffentlichungstag und Bekanntmachung des Hinweises auf die Patenterteilung: **18.04.2018**
(21) Anmeldenummer: 16175021.1
(22) Anmeldetag: 17.06.2016
(51) Int. Cl.: D01G 1/10, B26D 1/28, B26D 5/08, B26D 7/26, B26D 1/00

(54) **KONVERTERSCHNEIDVORRICHTUNG**
CONVERTER CUTTING DEVICE
DISPOSITIF DE COUPE DE CONVERTISSEUR

(30) Priorität: 17.06.2015 DE 102015109712
(43) Veröffentlichungstag der Anmeldung: 21.12.2016
(73) Patentinhaber: Schmidt & Heinzmann GmbH & Co. KG, 76646 Bruchsal (DE)
(72) Erfinder: FEIL, Matthias, 88214 Ravensburg (DE)
(74) Vertreter: Daub, Thomas

(56) Entgegenhaltungen:
- EP-A2- 2 616 577
- DE-A1- 10 019 920
- DE-A1-102007 052 586

## Beschreibung

### Stand der Technik

Die Erfindung betrifft eine Konverterschneidvorrichtung nach dem Oberbegriff des Anspruchs 1.

Aus DE 10 2007 052 586 A1 ist bereits eine Konverterschneidvorrichtung zu einer Konvertierung wenigstens einer Endlosfaser in geschnittene Fasern bekannt, wobei die Konverterschneidvorrichtung zumindest eine Gestelleinheit und zumindest eine Schneideinheit aufweist, die zumindest ein Schneidelement, das rotierend um eine Rotationsachse des Schneidelements antreibbar ist, und zumindest ein feststehendes Gegenschneidelement umfasst, mit dem das Schneidelement zumindest während eines Schneidvorgangs zusammenwirkt.

Die Aufgabe der Erfindung besteht insbesondere darin, eine gattungsgemäße Konverterschneidvorrichtung mit einer vorteilhaften Positionseinstellbarkeit der Schneideinheit bereitzustellen. Die Aufgabe wird erfindungsgemäß durch die Merkmale des Patentanspruchs 1 gelöst, während vorteilhafte Ausgestaltungen und Weiterbildungen der Erfindung den Unteransprüchen entnommen werden können.

### Vorteile der Erfindung

Die Erfindung geht aus von einer Konverterschneidvorrichtung zu einer Konvertierung wenigstens einer Endlosfaser in geschnittene Fasern, mit zumindest einer Gestelleinheit und mit zumindest einer Schneideinheit, die zumindest ein Schneidelement, das rotierend um eine Rotationsachse des Schneidelements antreibbar ist, und zumindest ein feststehendes Gegenschneidelement umfasst, mit dem das Schneidelement zumindest während eines Schneidvorgangs zusammenwirkt.

Es wird vorgeschlagen, dass die Schneideinheit relativ zur Gestelleinheit positionsvariabel ist, wobei die Schneideinheit als Ganzes relativ zur Gestelleinheit beweglich gelagert ist, wobei das Schneidelement und das Gegenschneidelement der Schneideinheit zusammen relativ zur Gestelleinheit beweglich gelagert sind. Unter "positionsvariabel" soll hier insbesondere eine Einstellmöglichkeit einer Position der Schneideinheit, insbesondere der Schneideinheit als Ganzes, relativ zur Gestelleinheit verstanden werden. Die Schneideinheit, insbesondere die Schneideinheit als Ganzes, kann relativ zur Gestelleinheit translatorisch und/oder rotatorisch beweglich gelagert sein. Vorzugsweise weist die Schneideinheit eine Grundkörpereinheit auf, an der zumindest das Schneidelement und das Gegenschneidelement der Schneideinheit angeordnet sind. Bevorzugt ist die Grundkörpereinheit beweglich an der Gestelleinheit gelagert. Besonders bevorzugt sind alle Elemente und/oder Einheiten der Schneideinheit an der Grundkörpereinheit angeordnet. Vorzugsweise ist das Schneidelement der Schneideinheit relativ zur Grundkörpereinheit rotierend antreibbar. Bevorzugt ist das Gegenschneidelement relativ zur Grundkörpereinheit feststehend angeordnet. Die Gestelleinheit ist vorzugsweise als Rahmen, insbesondere als Tragrohrrahmen, ausgebildet. Es ist jedoch auch denkbar, dass die Gestelleinheit eine andere, einem Fachmann als sinnvoll erscheinende Ausgestaltung aufweist.

Das Schneidelement der Schneideinheit umfasst vorzugsweise zumindest eine Schneidkante. Insbesondere ist die Schneidkante des Schneidelements der Schneideinheit zu einem Schneiden der wenigstens einen Endlosfaser vorgesehen. Die Schneidkante des Schneidelements der Schneideinheit weist insbesondere eine Länge von zumindest 5 Millimeter, bevorzugt eine Länge von zumindest 10 Millimeter und besonders bevorzugt eine Länge von 20 Millimeter bis 30 Millimeter auf, wobei grundsätzlich auch größere Längen denkbar sind. Die Schneidkante des Schneidelements der Schneideinheit ist vorteilhafterweise als eine Gerade ausgebildet. Grundsätzlich kann die Schneidkante des Schneidelements der Schneideinheit auch gekrümmt sein. Das Gegenschneidelement der Schneideinheit umfasst bevorzugt zumindest eine Schneidkante. Vorzugsweise sind die Schneidkante des Schneidelements und die Schneidkante des Gegenschneidelements der Schneideinheit dazu vorgesehen, mittels eines Zusammenwirkens die wenigstens eine Endlosfaser zu schneiden. In einer vorteilhaften Ausgestaltung sind das Schneidelement und das Gegenschneidelement der Schneideinheit dazu vorgesehen, die wenigstens eine Endlosfaser mittels eines scherenartigen Schnitts zu schneiden. Unter einem "scherenartigen Schnitt" soll insbesondere ein Schnitt verstanden werden, bei dem sich ein Schnittpunkt der Schneidkante des Schneidelements und der Schneidkante des Gegenschneidelements der Schneideinheit während eines Schneidvorgangs zu einem Schneiden der wenigstens einen Endlosfaser entlang der Schneidkante des Schneidelements und der Schneidkante des Gegenschneidelements bewegt. Unter "vorgesehen" soll insbesondere speziell ausgelegt und/oder speziell ausgestattet verstanden werden. Darunter, dass ein Element und/oder eine Einheit zu einer bestimmten Funktion vorgesehen ist, soll insbesondere verstanden werden, dass das Element und/oder die Einheit diese bestimmte Funktion in zumindest einem Anwendungs- und/oder Betriebszustand erfüllen/erfüllt und/oder ausführen/ausführt.

Mittels der erfindungsgemäßen Ausgestaltung der Konverterschneidvorrichtung kann besonders vorteilhaft eine Position der Schneideinheit zumindest relativ zur Gestelleinheit eingestellt werden. Es kann vorteilhaft eine Position der Schneideinheit in Abhängigkeit von Produktionsparametern eingestellt werden. Ferner kann vorteilhaft in Abhängigkeit von einer benötigten Menge an geschnittenen Fasern an einer vorgegebenen Position eine Positionierung der Schneideinheit an der vorgegebenen Position ermöglicht werden, um besonders vorteilhaft flexibel auf eine an einer Position geforderten Menge an geschnittenen Fasern reagieren zu können. Zudem kann vorteilhaft eine hohe Variabilität hinsichtlich eines Einsatzgebiets der Konverterschneidvorrichtung ermöglicht werden.

Des Weiteren wird vorgeschlagen, dass die Schneideinheit zumindest relativ zur Gestelleinheit translatorisch beweglich gelagert ist. Vorzugsweise verläuft eine Bewegungsachse der Schneideinheit, insbesondere eine Bewegungsachse der Schneideinheit als Ganzes, entlang derer die Schneideinheit zumindest relativ zur Gestelleinheit translatorisch beweglich gelagert ist, zumindest im Wesentlichen senkrecht zur Rotationsachse des Schneidelements der Schneideinheit. Der Ausdruck "im Wesentlichen senkrecht" soll hier insbesondere eine Ausrichtung einer Richtung relativ zu einer Bezugsrichtung definieren, wobei die Richtung und die Bezugsrichtung, insbesondere in einer Ebene betrachtet, einen Winkel von 90° einschließen und der Winkel eine maximale Abweichung von insbesondere kleiner als 8°, vorteilhaft kleiner als 5° und besonders vorteilhaft kleiner als 2° aufweist. Bevorzugt umfasst die Konverterschneidvorrichtung zumindest eine Linearführungseinheit, mittels derer die Schneideinheit zumindest relativ zur Gestelleinheit translatorisch beweglich gelagert ist. Die Linearführungseinheit umfasst vorzugsweise zumindest eine Längsführungsschiene, insbesondere zumindest zwei Längsführungsschienen, an der/an denen die Schneideinheit angeordnet ist. Die Längsführungsschiene ist bevorzugt dazu vorgesehen, die Schneideinheit, insbesondere die Grundkörpereinheit, mittels einer formschlüssigen und/oder kraftschlüssigen Verbindung translatorisch beweglich zu lagern. Vorzugsweise weist die Längsführungsschiene zumindest eine Führungsrippe und/oder eine Führungsnut auf, die dazu vorgesehen ist, die Schneideinheit, insbesondere die Grundkörpereinheit, während einer translatorischen Bewegung relativ zur Gestelleinheit zu führen. Mittels der erfindungsgemäßen Ausgestaltung kann vorteilhaft eine konstruktiv einfache Führung der Schneideinheit realisiert werden. Zudem kann vorteilhaft eine präzise Führung der Schneideinheit bei einer Linearbewegung der Schneideinheit relativ zur Gestelleinheit erreicht werden.

Ferner wird vorgeschlagen, dass die Konverterschneidvorrichtung zumindest eine Bewegungsführungseinheit umfasst, die dazu vorgesehen ist, die Gestelleinheit entlang zumindest zwei unterschiedlich verlaufenden Bewegungsachsen beweglich zu lagern. Bevorzugt ist die Gestelleinheit mittels der Bewegungsführungseinheit zumindest relativ zu einer Grundrahmeneinheit der Konverterschneidvorrichtung und/oder einer die Konverterschneidvorrichtung umfassenden Produktionsvorrichtung beweglich gelagert, insbesondere entlang zumindest zwei unterschiedlich verlaufenden Bewegungsachsen. Die Bewegungsachsen können als Linearachsen und/oder als Rotationsachsen ausgebildet sein. Mittels der erfindungsgemäßen Ausgestaltung kann vorteilhaft eine große Variabilität hinsichtlich einer einstellbaren Position der Schneideinheit relativ zur Grundrahmeneinheit der Konverterschneidvorrichtung und/oder der die Konverterschneidvorrichtung umfassenden Produktionsvorrichtung erreicht werden. Es kann vorteilhaft eine präzise Positionierung der Schneideinheit ermöglicht werden.

Zudem wird vorgeschlagen, dass die Bewegungsachsen zumindest im Wesentlichen quer zueinander verlaufen. Unter "im Wesentlichen quer" soll hier insbesondere eine Ausrichtung einer Richtung und/oder einer Achse relativ zu einer Bezugsrichtung und/oder einer Bezugsachse verstanden werden, wobei die Ausrichtung der Richtung und/oder der Achse zumindest verschieden von einer zumindest im Wesentlichen parallelen Ausrichtung zur Bezugsrichtung und/oder zur Bezugsachse ist und insbesondere windschief oder senkrecht zur Bezugsrichtung und/oder zur Bezugsachse ist. Vorzugsweise verlaufen die Bewegungsachsen zumindest im Wesentlichen senkrecht zueinander. Mittels der erfindungsgemäßen Ausgestaltung kann vorteilhaft eine hohe Flexibilität hinsichtlich einer Positionseinstellung der Schneideinheit erreicht werden.

Vorteilhafterweise ist die Bewegungsführungseinheit als Kreuzschlittenführungseinheit ausgebildet. Die Kreuzschlittenführungseinheit kann als Gleitlagerkreuzschlittenführungseinheit und/oder als Wälzlagerkreuzschlittenführungseinheit ausgebildet sein. Die Kreuzschlittenführungseinheit umfasst vorzugsweise zumindest ein Schlittenelement, das beweglich an einem Linearführungselement, insbesondere einer Linearführungsstange, der Kreuzschlittenführungseinheit gelagert ist. Es ist jedoch auch denkbar, dass das Linearführungselement in einer alternativen Ausgestaltung der Kreuzschlittenführungseinheit als Schwalbenschwanzführungselement, als Teleskopschiene, als Käfigschiene, als Profilschiene o. dgl. ausgebildet ist, die dazu vorgesehen ist, das Schlittenelement beweglich zu lagern. Die Kreuzschlittenführungseinheit kann manuell verstellbar und/oder motorisch verstellbar ausgebildet sein. Mittels der erfindungsgemäßen Ausgestaltung kann vorteilhaft eine konstruktiv einfach umzusetzende bewegbare Lagerung der Gestelleinheit entlang zumindest zwei unterschiedlich verlaufenden Bewegungsachsen erreicht werden.

Des Weiteren wird vorgeschlagen, dass die Gestelleinheit mittels der Bewegungsführungseinheit translatorisch beweglich gelagert ist. Die zumindest zwei unterschiedlichen Bewegungsachsen sind besonders bevorzugt als Linearbewegungsachse ausgebildet, entlang derer die Gestelleinheit, und somit insbesondere die Schneideinheit, zumindest relativ zur Grundrahmeneinheit der Konverterschneidvorrichtung und/oder der die Konverterschneidvorrichtung umfassenden Produktionsvorrichtung beweglich gelagert ist/sind. Die Bewegungsführungseinheit ist vorzugsweise an der Grundrahmeneinheit der Konverterschneidvorrichtung und/oder der die Konverterschneidvorrichtung umfassenden Produktionsvorrichtung angeordnet. Mittels der erfindungsgemäßen Ausgestaltung kann vorteilhaft eine präzise Positionierung der Gestelleinheit und somit insbesondere der Schneideinheit realisiert werden. Zudem kann vorteilhaft eine wartungsarme Führungseinheit für die Gestelleinheit zur Verfügung gestellt werden.

Ferner wird vorgeschlagen, dass die Konverterschneidvorrichtung zumindest eine Positionsfixierungseinheit aufweist, die dazu vorgesehen ist, zumindest die Schneideinheit mittels einer kraftschlüssigen und/oder formschlüssigen Verbindung in einer Position relativ zur Gestelleinheit zu fixieren. Vorzugsweise ist die Positionsfixierungseinheit zumindest teilweise in die Längsführungseinheit integriert. Die Positionsfixierungseinheit kann stufenlos oder stufenweise einstellbar ausgebildet sein. Bei einer stufenweise einstellbaren Ausgestaltung der Positionsfixierungseinheit ist die Positionsfixierungseinheit bevorzugt als Einrast-Positionsfixierungseinheit ausgebildet. Bei einer stufenlos einstellbaren Ausgestaltung der Positionsfixierungseinheit ist die Positionsfixierungseinheit vorzugsweise als Klemm-Positionsfixierungseinheit ausgebildet. Bevorzugt umfasst die Positionsfixierungseinheit zumindest ein beweglich gelagertes Eingriffselement, das dazu vorgesehen ist, in eine an der Längsführungseinheit angeordnete Rastausnehmung der Positionsfixierungseinheit einzugreifen. Vorzugsweise ist das Eingriffselement beweglich an der Grundkörpereinheit der Schneideinheit angeordnet. Es ist jedoch auch denkbar, dass die Positionsfixierungseinheit alternativ oder zusätzlich ein Klemmelement umfasst, das dazu vorgesehen ist, die Schneideinheit mittels einer kraftschlüssigen Verbindung an der Längsführungseinheit zu fixieren. Weitere, einem Fachmann als sinnvoll erscheinende Ausgestaltungen der Positionsfixierungseinheit sind ebenfalls denkbar. Mittels der erfindungsgemäßen Ausgestaltung kann vorteilhaft eine sichere Positionierung der Schneideinheit ermöglicht werden. Es kann vorteilhaft eine ungewollte Positionsverstellung der Schneideinheit nach einer Positionierung vermieden werden.

Zudem wird vorgeschlagen, dass die Konverterschneidvorrichtung zumindest eine weitere Schneideinheit umfasst, die zumindest ein Schneidelement, das rotierend um eine Rotationsachse des Schneidelements antreibbar ist, und zumindest ein feststehendes Gegenschneidelement umfasst, mit dem das Schneidelement zumindest während eines Schneidvorgangs zusammenwirkt, wobei die weitere Schneideinheit relativ zur Schneideinheit beweglich an der Gestelleinheit gelagert ist. Es ist jedoch auch denkbar, dass die Konverterschneidvorrichtung zusätzlich zur weiteren Schneideinheit eine oder mehrere zusätzliche Schneideinheit/en aufweist, die zumindest ein Schneidelement, das rotierend um eine Rotationsachse des Schneidelements antreibbar ist, und zumindest ein feststehendes Gegenschneidelement umfasst/umfassen, mit dem das Schneidelement zumindest während eines Schneidvorgangs zusammenwirkt, wobei die zusätzliche/n Schneideinheit/en relativ zur Schneideinheit beweglich an der Gestelleinheit gelagert ist/sind. Die weitere Schneideinheit weist vorzugsweise eine zumindest im Wesentlichen analoge Ausgestaltung zur Schneideinheit auf. Die Schneideinheit und die weitere Schneideinheit sind bevorzugt unabhängig voneinander zumindest relativ zur Gestelleinheit beweglich gelagert. Die weitere Schneideinheit kann relativ zur Schneideinheit translatorisch und/oder rotatorisch beweglich an der Gestelleinheit gelagert sein. Mittels der erfindungsgemäßen Ausgestaltung kann vorteilhaft eine besonders hohe Flexibilität hinsichtlich einer Positionierung der Schneideinheit und/oder der weiteren Schneideinheit erreicht werden. Zudem kann vorteilhaft eine hohe Variabilität hinsichtlich eines Einsatzgebiets der Konverterschneidvorrichtung ermöglicht werden.

Des Weiteren wird vorgeschlagen, dass die weitere Schneideinheit translatorisch beweglich an der Gestelleinheit gelagert ist. Vorzugsweise verläuft eine Bewegungsachse der weiteren Schneideinheit, insbesondere eine Bewegungsachse der weiteren Schneideinheit, entlang derer die weitere Schneideinheit zumindest relativ zur Gestelleinheit translatorisch beweglich gelagert ist, zumindest im Wesentlichen senkrecht zur Rotationsachse des Schneidelements der weiteren Schneideinheit. Bevorzugt umfasst die Konverterschneidvorrichtung zumindest die Längsführungseinheit, mittels derer die weitere Schneideinheit zumindest relativ zur Gestelleinheit translatorisch beweglich gelagert ist. Die Längsführungseinheit umfasst vorzugsweise zumindest eine Längsführungsschiene, insbesondere zumindest zwei Längsführungsschienen, an der/an denen die weitere Schneideinheit angeordnet ist. Die Längsführungsschiene ist bevorzugt davor vorgesehen, die weitere Schneideinheit, insbesondere eine Grundkörpereinheit der weiteren Schneideinheit, mittels einer formschlüssigen und/oder kraftschlüssigen Verbindung translatorisch beweglich zu lagern. Vorzugsweise weist die Längsführungsschiene zumindest eine Führungsrippe und/oder eine Führungsnut auf, die dazu vorgesehen ist, die weitere Schneideinheit, insbesondere die Grundkörpereinheit der weiteren Schneideinheit, während einer translatorischen Bewegung relativ zur Gestelleinheit zu führen. Mittels der erfindungsgemäßen Ausgestaltung kann vorteilhaft eine konstruktiv einfache Führung der weiteren Schneideinheit realisiert werden. Zudem kann vorteilhaft eine präzise Führung der weiteren Schneideinheit bei einer Linearbewegung der weiteren Schneideinheit relativ zur Gestelleinheit erreicht werden.

Ferner wird vorgeschlagen, dass die Konverterschneidvorrichtung zumindest eine Antriebseinheit zumindest zu einem Antrieb der Schneideinheit und der weiteren Schneideinheit aufweist. Es ist jedoch auch denkbar, dass die Konverterschneidvorrichtung in einer alternativen Ausgestaltung eine Vielzahl an Antriebseinheiten umfasst, wobei jeweils einer der Schneideinheit der Konverterschneidvorrichtung eine einzelne Antriebseinheit zugeordnet ist, um die entsprechende Schneideinheit anzutreiben. Vorzugsweise umfasst die Antriebseinheit zumindest einen Elektromotor, der zu einer Erzeugung einer Antriebskraft vorgesehen ist. Es ist jedoch auch denkbar, dass die Antriebseinheit eine andere, einem Fachmann als sinnvoll erscheinende Motoreinheit zu einer Erzeugung einer Antriebskraft umfasst, wie beispielswiese einen Hybridmotor, einen Druckluftmotor, einen Verbrennungsmotor o. dgl. Mittels der erfindungsgemäßen Ausgestaltung kann vorteilhaft eine kompakte Ausgestaltung der Konverterschneidvorrichtung ermöglicht werden. Zudem kann vorteilhaft ein energiesparender Antrieb der Schneideinheit und der weiteren Schneideinheit erreicht werden, da insbesondere nur eine Antriebseinheit zu einem Antrieb zumindest der Schneideinheit und der weiteren Schneideinheit vorgesehen ist.

Zudem wird vorgeschlagen, dass die Antriebseinheit zumindest ein Umschlingungsantriebselement aufweist, das zumindest zu einem Antrieb der Schneideinheit und der weiteren Schneideinheit vorgesehen ist. Unter einem "Umschlingungsantriebselement" soll hier insbesondere ein Element verstanden werden, das zu einer Übertragung von Antriebskräften ein Antriebselement, insbesondere ein Antriebsrad, zumindest teilweise umschlingt und somit von dem Antriebselement antreibbar ist oder das Antriebselement antreibt. Das Umschlingungsantriebselement kann hierbei als Riemen, als Band, als Kette o. dgl. ausgebildet sein. Vorzugsweise liegt das Umschlingungsantriebselement zu einem Antrieb der Schneideinheit und der weiteren Schneideinheit an zumindest einem Antriebselement der Schneideinheit und an zumindest einem Antriebselement der weiteren Schneideinheit an. Mittels der erfindungsgemäßen Ausgestaltung kann vorteilhaft ein konstruktiv einfach umzusetzender Antrieb der Schneideinheit und der weiteren Schneideinheit mittels des Umschlingungsantriebselements, insbesondere mittels eines einzelnen Umschlingungsantriebselements, erreicht werden.

Des Weiteren wird vorgeschlagen, dass das Umschlingungsantriebselement zumindest während einer Bewegung der Schneideinheit relativ zur weiteren Schneideinheit an zumindest einem Antriebselement der Schneideinheit und an zumindest einem Antriebselement der weiteren Schneideinheit anliegt. Vorzugsweise ist das Umschlingungsantriebselement als Zahnriemen ausgebildet. Das zumindest eine Antriebselement der Schneideinheit und das zumindest eine Antriebselement der weiteren Schneideinheit sind bevorzugt jeweils als Zahnriemenscheibe ausgebildet. Mittels der erfindungsgemäßen Ausgestaltung kann vorteilhaft ein Antrieb der Schneideinheit und der weiteren Schneideinheit mit einem einzelnen Umschlingungsantriebselement erreicht werden, wobei vorteilhaft eine Bewegung der Schneideinheit und der weiteren Schneideinheit realisierbar ist.

Ferner wird vorgeschlagen, dass die Antriebseinheit an der Gestelleinheit angeordnet ist. Vorzugsweise ist zumindest die Motoreinheit der Antriebseinheit an der Gestelleinheit fixiert. Bevorzugt ist zumindest ein Umlenkelement der Antriebseinheit zu einer Umlenkung des Umschlingungsantriebselements an der Gestelleinheit angeordnet, insbesondere an der Gestelleinheit fixiert. Mittels der erfindungsgemäßen Ausgestaltung kann vorteilhaft eine kompakte Konverterschneidvorrichtung erreicht werden.

Zudem wird eine Produktionsvorrichtung mit zumindest einer Aufnahme- und/oder Transporteinheit und mit zumindest einer erfindungsgemäßen Konverterschneidvorrichtung vorgeschlagen. Vorzugsweise sind/ist zumindest die Gestelleinheit und/oder zumindest die Schneideinheit relativ zur Aufnahme- und/oder Transporteinheit beweglich gelagert. Mittels der erfindungsgemäßen Ausgestaltung kann vorteilhaft eine Produktionsvorrichtung zur Verfügung gestellt werden, die eine vorteilhafte Einstellbarkeit einer Position der Gestelleinheit und/oder der Schneideinheit ermöglicht. Es kann vorteilhaft eine Position der Gestelleinheit und/oder der Schneideinheit in Abhängigkeit von Produktionsparametern eingestellt werden. Ferner kann vorteilhaft in Abhängigkeit von einer benötigten Menge an geschnittenen Fasern an einer vorgegebenen Position eine Positionierung der Gestelleinheit und/oder der Schneideinheit an der vorgegebenen Position ermöglicht werden, um besonders vorteilhaft flexibel auf eine an einer Position geforderten Menge an geschnittenen Fasern reagieren zu können. Zudem kann vorteilhaft eine hohe Variabilität hinsichtlich eines Einsatzgebiets der Produktionsvorrichtung ermöglicht werden.

Des Weiteren wird ein Verfahren zu einer Herstellung von zumindest einem Produkt, das geschnittene Fasern umfasst, mittels der erfindungsgemäßen Produktionsvorrichtung vorgeschlagen. Es kann vorteilhaft eine große Menge an Fasern zu einer Herstellung von Produkten, die geschnittene Fasern umfassen, produziert werden.

Die erfindungsgemäße Konverterschneidvorrichtung, die erfindungsgemäße Produktionsvorrichtung und/oder das erfindungsgemäße Verfahren sollen/soll hierbei nicht auf die oben beschriebene Anwendung und Ausführungsform beschränkt sein. Insbesondere können/kann die erfindungsgemäße Konverterschneidvorrichtung, die erfindungsgemäße Produktionsvorrichtung und/oder das erfindungsgemäße Verfahren zu einer Erfüllung einer hierin beschriebenen Funktionsweise eine von einer hierin genannten Anzahl von einzelnen Elementen, Bauteilen und Einheiten sowie Verfahrensschritten abweichende Anzahl aufweisen. Zudem sollen bei den in dieser Offenbarung angegebenen Wertebereichen auch innerhalb der genannten Grenzen liegende Werte als offenbart und als beliebig einsetzbar gelten.

### Zeichnungen

Weitere Vorteile ergeben sich aus der folgenden Zeichnungsbeschreibung. In den Zeichnungen ist ein Ausführungsbeispiel der Erfindung dargestellt. Die Zeichnungen, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: eine erfindungsgemäße Konverterschneidvorrichtung in einer schematischen Darstellung,
- Fig. 2: eine Detailansicht eines Zusammenwirkens einer Antriebseinheit und einer Schneideinheit der erfindungsgemäßen Konverterschneidvorrichtung in einer schematischen Darstellung,
- Fig. 3: eine Detailansicht eines Schneidraums der Schneideinheit der erfindungsgemäßen Konverterschneidvorrichtung in einer schematischen Darstellung,
- Fig. 4: eine erfindungsgemäße Produktionsvorrichtung mit zumindest einer Aufnahme- und/oder Transporteinheit und mit zumindest einer erfindungsgemäßen Konverterschneidvorrichtung in einer schematischen Darstellung,
- Fig. 5: ein Verfahren zu einer Herstellung von zumindest einem Produkt, das geschnittene Fasern umfasst, mittels der erfindungsgemäßen Produktionsvorrichtung in einer schematischen Darstellung.

### Beschreibung des Ausführungsbeispiels

Figur 1 zeigt eine Konverterschneidvorrichtung 10 zu einer Konvertierung wenigstens einer Endlosfaser (hier nicht näher dargestellt) in geschnittene Fasern (hier nicht näher dargestellt). Die Konverterschneidvorrichtung 10 weist zumindest eine Gestelleinheit 12 und zumindest eine Schneideinheit 14 auf, die zumindest ein Schneidelement 16, das rotierend um eine Rotationsachse 18 des Schneidelements 16 antreibbar ist, und zumindest ein feststehendes Gegenschneidelement 20, 22, 24 umfasst, mit dem das Schneidelement 16 zumindest während eines Schneidvorgangs, insbesondere während eines Schneidvorgangs zu einer Konvertierung wenigstens einer Endlosfaser in geschnittene Fasern, zusammenwirkt. Insgesamt weist die Schneideinheit 14 zumindest zwei, insbesondere zumindest drei, feststehende Gegenschneidelemente 20, 22, 24 auf, mit dem das Schneidelement 16 zumindest während eines Schneidvorgangs, insbesondere während eines Schneidvorgangs zu einer Konvertierung wenigstens einer Endlosfaser in geschnittene Fasern, zusammenwirkt (Figur 3). Es ist jedoch auch denkbar, dass die Schneideinheit 14 eine von zwei, insbesondere von drei, abweichende Anzahl an feststehenden Gegenschneidelementen 20, 22, 24 umfasst. Das Schneidelement 16 kann zu einer Einstellung eines Schnittspalts relativ zum Gegenschneidelement 20, 22, 24, insbesondere zu den Gegenschneidelementen 20, 22, 24, entlang einer zumindest im Wesentlichen parallel zur Rotationsachse 18 des Schneidelements 16 verlaufenden Achse, beweglich gelagert sein.

Die Schneideinheit 14 umfasst einen Schneidraum (Figur 3), in dem das Schneidelement 16 und die Gegenschneidelemente 20, 22, 24 der Schneideinheit 14 angeordnet sind. Die Konverterschneidvorrichtung 10 umfasst eine Endlosfaserzuführungseinheit 54, die dazu vorgesehen ist, die wenigstens eine Endlosfaser in den Schneidraum einzubringen. Insbesondere ist die Endlosfaserzuführungseinheit 54 dazu vorgesehen, mehrere Endlosfasern zeitgleich in den Schneidraum einzubringen. Die Endlosfaserzuführungseinheit 54 umfasst zumindest ein Endlosfaseraustrittselement 56, 58, 60, in das zumindest eine Faseraustrittsöffnung 62, 64, 66 eingebracht ist. Das Endlosfaseraustrittselement 56, 58, 60 ist dazu vorgesehen, die Endlosfaser bei einer Einbringung in den Schneidraum mittels eines Fluidstroms, insbesondere Luftstroms unter Spannung zu halten. Das Endlosfaseraustrittselement 56, 58, 60 ist vorzugsweise als Venturidüse ausgebildet. Es ist jedoch auch denkbar, dass das Endlosfaseraustrittselement 56, 58, 60 eine andere, einem Fachmann als sinnvoll erscheinende Ausgestaltung aufweist. Insbesondere sind zumindest drei Faseraustrittsöffnungen 62, 64, 66 in das Endlosfaseraustrittselement 56, 58, 60 eingebracht. Es ist jedoch auch denkbar, dass eine von drei abweichende Anzahl an Faseraustrittsöffnungen 62, 64, 66 in das Endlosfaseraustrittselement 56, 58, 60 eingebracht sind. Die Endlosfaserzuführungseinheit 54 umfasst zumindest drei Endlosfaseraustrittselemente 56, 58, 60, wobei jeweils eines der Endlosfaseraustrittselemente 56, 58, 60 eines der Gegenschneidelemente 20, 22, 24 der Schneideinheit 14 zugeordnet ist. Es ist jedoch auch denkbar, dass die Endlosfaserzuführungseinheit 54 eine von drei abweichende Anzahl an Endlosfaseraustrittselementen 56, 58, 60 aufweist. Die Endlosfaseraustrittselemente 56, 58, 60 sind jeweils entlang einer Rotationsrichtung des Schneidelements 16 der Schneideinheit 14 vor dem jeweiligen Gegenschneidelement 20, 22, 24 der Schneideinheit 14 angeordnet. Die Endlosfaseraustrittselemente 56, 58, 60 sind austauschbar im Schneidraum anordenbar.

Die Gegenschneidelemente 20, 22, 24 der Schneideinheit 14 sind gleichmäßig verteilt, insbesondere symmetrisch, um die Rotationsachse 18 des Schneidelements 16 der Schneideinheit 14 angeordnet. Die Gegenschneidelemente 20, 22, 24 der Schneideinheit 14 sind jeweils um 120 Grad gegeneinander versetzt im Schneidraum angeordnet. Die Gegenschneidelemente 20, 22, 24 der Schneideinheit 14 weisen eine analoge Ausgestaltung auf. Eine Drehbewegung des Schneidelements 16 der Schneideinheit 14 um 360 Grad führt zu einem scherenartigen Schnitt an jeder der Gegenschneidelemente 20, 22, 24 der Schneideinheit 14.

Die Schneideinheit 14, insbesondere die Schneideinheit 14 als Ganzes, ist relativ zur Gestelleinheit 12 positionsvariabel. Das Schneidelement 16 und die Gegenschneidelemente 20, 22, 24 der Schneideinheit 14 sind zusammen relativ zur Gestelleinheit 12 positionsvariabel. Das Schneidelement 16 und die Gegenschneidelemente 20, 22, 24 der Schneideinheit 14 sind an einer Grundkörpereinheit 68 der Schneideinheit 14 angeordnet. Das Schneidelement 16 der Schneideinheit 14 ist rotierend antreibbar an der Grundkörpereinheit 68 der Schneideinheit 14 gelagert. Die Gegenschneidelemente 20, 22, 24 der Schneideinheit 14 sind feststehend an der Grundkörpereinheit 68 der Schneideinheit 14 angeordnet.

Die Schneideinheit 14, insbesondere die Schneideinheit 14 als Ganzes, ist zumindest relativ zur Gestelleinheit 12 translatorisch beweglich gelagert. Das Schneidelement 16 und die Gegenschneidelemente 20, 22, 24 der Schneideinheit 14 sind zusammen relativ zur Gestelleinheit 12 translatorisch beweglich gelagert. Die Grundkörpereinheit 68 der Schneideinheit 14 ist translatorisch beweglich an der Gestelleinheit 12 gelagert. Die Konverterschneidvorrichtung 10 umfasst zumindest eine Linearführungseinheit 70, mittels derer die Schneideinheit 14 zumindest relativ zur Gestelleinheit 12 translatorisch beweglich gelagert ist. Die Linearführungseinheit 70 umfasst zumindest eine Längsführungsschiene 72, 74, insbesondere zumindest zwei Längsführungsschienen 72, 74, an der/an denen die Schneideinheit 14, insbesondere die Grundkörpereinheit 68 der Schneideinheit 14, angeordnet ist, insbesondere beweglich gelagert ist. Vorzugsweise weist die Längsführungsschiene 72, 74 zumindest eine Führungsrippe und/oder eine Führungsnut auf, die dazu vorgesehen ist, die Schneideinheit 14, insbesondere die Grundkörpereinheit 68 der Schneideinheit 14, während einer translatorischen Bewegung relativ zur Gestelleinheit 12 zu führen. Ein Fachmann wird in Abhängigkeit einer Anwendungs- und/oder Belastungsart der Linearführungseinheit 70 eine sinnvolle Anzahl an Längsführungsschienen 72, 74 für die Linearführungseinheit 70 vorsehen.

Die Konverterschneidvorrichtung 10 umfasst zumindest eine weitere Schneideinheit 34, die zumindest ein Schneidelement 36, das rotierend um eine Rotationsachse 38 des Schneidelements 36 der weiteren Schneideinheit 34 antreibbar ist, und zumindest ein feststehendes Gegenschneidelement 40 aufweist, mit dem das Schneidelement 36 der weiteren Schneideinheit 34 zumindest während eines Schneidvorgangs, insbesondere während eines Schneidvorgangs zu einer Konvertierung wenigstens einer Endlosfaser in geschnittene Fasern, zusammenwirkt, wobei die weitere Schneideinheit 34 relativ zur Schneideinheit 14 beweglich an der Gestelleinheit 12 gelagert ist. Das Schneidelement 36 der weiteren Schneideinheit 34 und das Gegenschneidelement 40 der weiteren Schneideinheit 34 sind in einem Schneidraum der weiteren Schneideinheit 34 angeordnet. Die weitere Schneideinheit 34 weist zumindest drei Gegenschneidelemente 40 auf (in Figur 1 ist lediglich eines der drei Gegenschneidelemente 40 schematisch angedeutet). Die weitere Schneideinheit 34 weist insbesondere eine zur Schneideinheit 14 analoge Ausgestaltung auf. Es darf hinsichtlich einer Beschreibung einer Ausgestaltung der weiteren Schneideinheit 34 auf die Beschreibung einer Ausgestaltung der Schneideinheit 14 verwiesen werden. Die weitere Schneideinheit 34 ist translatorisch beweglich an der Gestelleinheit 12 gelagert. Die weitere Schneideinheit 34 ist mittels der Linearführungseinheit 70 translatorisch beweglich an der Gestelleinheit 12 gelagert. Die Schneideinheit 14 und die weitere Schneideinheit 34 sind an der Linearführungseinheit 70 angeordnet.

Die Konverterschneidvorrichtung 10 weist in dem in Figur 1 dargestellten Ausführungsbeispiel insgesamt vier Schneideinheiten 14, 34 auf, die analog zueinander ausgestaltet sind. Es ist jedoch auch denkbar, dass die Konverterschneidvorrichtung 10 eine von vier abweichende Anzahl an Schneideinheiten 14, 34 aufweist. Alle Schneideinheiten 14, 34 der Konverterschneidvorrichtung 10 sind relativ zueinander beweglich an der Gestelleinheit 12 gelagert, insbesondere mittels der Linearführungseinheit 70.

Die Konverterschneidvorrichtung 10 umfasst zumindest eine Positionsfixierungseinheit 32, die dazu vorgesehen ist, zumindest die Schneideinheit 14, insbesondere die Grundkörpereinheit 68 der Schneideinheit 14, mittels einer kraftschlüssigen und/oder formschlüssigen Verbindung in einer Position relativ zur Gestelleinheit 12 zu fixieren. Die Positionsfixierungseinheit 32 ist dazu vorgesehen, zumindest die weitere Schneideinheit 34, insbesondere eine Grundkörpereinheit 76 der weiteren Schneideinheit 34, mittels einer kraftschlüssigen und/oder formschlüssigen Verbindung in einer Position relativ zur Gestelleinheit 12 zu fixieren. Vorzugsweise sind alle Schneideinheiten 14, 34 der Konverterschneidvorrichtung 10 mittels der Positionsfixierungseinheit 32 in einer Position relativ zur Gestelleinheit 12 fixierbar. Die Schneideinheiten 14, 34 der Konverterschneidvorrichtung 10 sind vorzugsweise in einer Reihe angeordnet, insbesondere in einer Linie, die zumindest im Wesentlichen parallel zu einer Führungsachse der Linearführungseinheit 70 verläuft.

Die Positionsfixierungseinheit 32 umfasst zumindest ein Fixierungselement 78, das beweglich an der Schneideinheit 14, insbesondere an der Grundkörpereinheit 68 der Schneideinheit 14, gelagert ist. Das Fixierungselement 78 ist vorzugsweise als Rasthebel ausgebildet, der dazu vorgesehen ist, mit einer Rastausnehmung (hier nicht näher dargestellt) der Positionsfixierungseinheit 32 zusammenzuwirken. Die Rastausnehmung ist an der Gestelleinheit 12 oder an der Linearführungseinheit 70 angeordnet. Es ist jedoch auch denkbar, dass das Fixierungselement 78 eine andere, einem Fachmann als sinnvoll erscheinende Ausgestaltung aufweist, wie beispielsweise als Klemmhebel, als Schraube o. dgl. Die Positionsfixierungseinheit 32 umfasst vorzugsweise pro Schneideinheit 14, 34 der Konverterschneidvorrichtung 10 zumindest zwei Fixierungselemente 78, die insbesondere an unterschiedlichen Seiten der jeweiligen Schneideinheit 14, 34 angeordnet sind. Es ist jedoch auch denkbar, dass die Positionsfixierungseinheit 32 pro Schneideinheit 14, 34 der Konverterschneidvorrichtung 10 eine von zwei verschiedene Anzahl an Fixierungselementen 78 umfasst.

Die Konverterschneidvorrichtung 10 umfasst zumindest eine Bewegungsführungseinheit 26, die dazu vorgesehen ist, die Gestelleinheit 12 entlang zumindest zwei unterschiedlich verlaufenden Bewegungsachsen 28, 30 beweglich zu lagern. Die Gestelleinheit 12 ist mittels der Bewegungsführungseinheit 26 entlang der zumindest zwei unterschiedlich verlaufenden Bewegungsachsen 28, 30 relativ zu einer Rahmeneinheit 80 einer die Konverterschneidvorrichtung 10 umfassenden Produktionsvorrichtung 50 beweglich gelagert. Die Bewegungsführungseinheit 26 ist vorzugsweise als Linearbewegungsführungseinheit ausgebildet. Die Bewegungsachsen 28, 30 verlaufen zumindest im Wesentlichen quer zueinander, insbesondere zumindest im Wesentlichen senkrecht zueinander. Die Bewegungsachsen 28, 30 sind insbesondere als Linearbewegungsachsen ausgebildet. Es ist jedoch auch denkbar, dass die Bewegungsführungseinheit 26 eine andere, einem Fachmann als sinnvoll erscheinende Ausgestaltung aufweist, wie beispielsweise eine Ausgestaltung als Rotationsbewegungsführungseinheit, als eine Kombination aus Linear- und Rotationsbewegungsführungseinheit o. dgl. Es ist auch denkbar, dass die Bewegungsachsen 28, 30 eine andere, einem Fachmann als sinnvoll erscheinende Ausgestaltung aufweisen, wie beispielsweise eine Ausgestaltung als Rotationsachse, als eine Kombination aus Linear- und Rotationsbewegungsachsen o. dgl.

Die Bewegungsführungseinheit 26 ist als Kreuzschlittenführungseinheit ausgebildet. Die Gestelleinheit 12 ist mittels der Bewegungsführungseinheit 26 translatorisch beweglich gelagert, insbesondere translatorisch entlang der zumindest zwei unterschiedlich verlaufenden Bewegungsachsen 28, 30 beweglich gelagert. Eine der zumindest zwei unterschiedlich verlaufenden Bewegungsachsen 28, 30 verläuft vorzugsweise zumindest im Wesentlichen parallel zur Führungsachse der Linearführungseinheit 70. Eine der zumindest zwei unterschiedlich verlaufenden Bewegungsachsen 28, 30 verläuft vorzugsweise zumindest im Wesentlichen senkrecht zur Führungsachse der Linearführungseinheit 70.

Die Konverterschneidvorrichtung 10 umfasst zumindest eine Antriebseinheit 42 zumindest zu einem Antrieb der Schneideinheit 14 und der weiteren Schneideinheit 34. Die Antriebseinheit 42 ist an der Gestelleinheit 12 angeordnet. Es ist jedoch auch denkbar, dass die Antriebseinheit 42 an einer anderen, einem Fachmann als sinnvoll erscheinenden Position angeordnet ist, wie beispielsweise an der Rahmeneinheit 80 der Produktionsvorrichtung 50 o. dgl. Die Antriebseinheit 42 umfasst zumindest eine Motoreinheit 82, insbesondere zumindest eine Elektromotoreinheit, die zu einer Erzeugung einer Antriebskraft vorgesehen ist. Die Motoreinheit 82 ist an der Gestelleinheit 12 angeordnet. Die Antriebseinheit 42 ist dazu vorgesehen, alle Schneideinheiten 14, 34 der Konverterschneidvorrichtung 10 anzutreiben, insbesondere das rotierend antreibbare Schneidelement 16, 36 der jeweiligen Schneideinheit 14, 34. Es ist jedoch auch denkbar, dass die Konverterschneidvorrichtung 10 eine Vielzahl an Antriebseinheiten 42 umfasst, wobei jeweils einer der Schneideinheiten 14, 34 zumindest eine Antriebseinheit 42 zugeordnet ist. In dieser alternativen Ausgestaltung der Konverterschneidvorrichtung 10 sind die Schneideinheiten 14, 34 der Konverterschneidvorrichtung 10 relativ zueinander versetzt angeordnet. Insbesondere sind die Schneideinheiten 14, 34 der Konverterschneidvorrichtung 10 in der oben genannten alternativen Ausgestaltung der Konverterschneidvorrichtung 10 nicht in einer zumindest im Wesentlichen parallel zur Führungsachse der Linearführungseinheit 70 verlaufenden Linie angeordnet. Weitere, einem Fachmann als sinnvoll erscheinende Ausgestaltungen in Bezug auf eine Anordnung der Schneideinheiten 14, 34 der Konverterschneidvorrichtung 10 und/oder einer Antriebseinheit 42 der Konverterschneidvorrichtung 10 sind ebenfalls denkbar.

Die Antriebseinheit 42 weist zumindest ein Umschlingungsantriebselement 44 auf, das zumindest zu einem Antrieb der Schneideinheit 14 und der weiteren Schneideinheit 34 vorgesehen ist (Figuren 1 und 2). Das Umschlingungsantriebselement 44 ist vorzugsweise zu einem Antrieb aller Schneideinheiten 14, 34 der Konverterschneidvorrichtung 10 vorgesehen. Das Umschlingungsantriebselement 44 ist insbesondere als Zahnriemen ausgebildet. Es ist jedoch auch denkbar, dass das Umschlingungsantriebselement 44 eine andere, einem Fachmann als sinnvoll erscheinende Ausgestaltung aufweist.

Das Umschlingungsantriebselement 44 liegt zumindest während einer Bewegung der Schneideinheit 14 relativ zur weiteren Schneideinheit 34 an zumindest einem Antriebselement 46 der Schneideinheit 14 und an zumindest einem Antriebselement 48 der weiteren Schneideinheit 34 an. Das Antriebselement 46 der Schneideinheit 14 ist dazu vorgesehen, zumindest das Schneidelement 16 der Schneideinheit 14 rotierend anzutreiben. Das Antriebselement 46 der Schneideinheit 14 ist als Zahnriemenscheibe ausgebildet. Das Umschlingungsantriebselement 44 umschlingt das Antriebselement 46 der Schneideinheit 14 vorzugsweise entlang eines Winkelbereichs von mehr als 90°, insbesondere von mehr als 120°. Es ist jedoch auch denkbar, dass das Antriebselement 46 der Schneideinheit 14 und/oder das Umschlingungsantriebselement 44 eine andere, einem Fachmann als sinnvoll erscheinende Ausgestaltung aufweisen/aufweist. Das Antriebselement 46 der Schneideinheit 14 ist drehfest mit einer Spindel 84 der Schneideinheit 14 verbunden. Die Spindel 84 der Schneideinheit 14 ist drehfest mit dem Schneidelement 16 der Schneideinheit 14 verbunden. Das Antriebselement 48 der weiteren Schneideinheit 34 ist dazu vorgesehen, zumindest das Schneidelement 36 der weiteren Schneideinheit 34 rotierend anzutreiben. Das Antriebselement 48 der weiteren Schneideinheit 34 ist als Zahnriemenscheibe ausgebildet. Es ist jedoch auch denkbar, dass das Antriebselement 48 der weiteren Schneideinheit 34 eine andere, einem Fachmann als sinnvoll erscheinende Ausgestaltung aufweist. Das Umschlingungsantriebselement 44 umschlingt das Antriebselement 48 der weiteren Schneideinheit 34 vorzugsweise entlang eines Winkelbereichs von mehr als 90°, insbesondere von mehr als 120°. Das Antriebselement 48 der weiteren Schneideinheit 34 ist drehfest mit einer Spindel 86 der weiteren Schneideinheit 34 verbunden. Die Spindel 86 der weiteren Schneideinheit 34 ist drehfest mit dem Schneidelement 36 der weiteren Schneideinheit 34 verbunden.

Das Umschlingungsantriebselement 44 liegt zumindest während einer Bewegung aller Schneideinheiten 14, 34 der Konverterschneidvorrichtung 10 relativ zueinander an zumindest einem Antriebselement 46, 48 der jeweiligen Schneideinheit 14, 34 der Konverterschneidvorrichtung 10 an. Vorzugsweise weisen alle Antriebselemente 46, 48 der Schneideinheiten 14, 34 der Konverterschneidvorrichtung 10 eine analoge Ausgestaltung auf. Es ist jedoch auch denkbar, dass die Antriebselemente 46, 48 der Schneideinheiten 14, 34 der Konverterschneidvorrichtung 10 in einer alternativen Ausgestaltung der Konverterschneidvorrichtung 10 unterschiedliche Ausgestaltungen aufweisen.

Die Antriebseinheit 42 umfasst zumindest zwei Umlenkungselemente 88, 90, die zu einer Umlenkung des Umschlingungsantriebselements 44 vorgesehen sind. Die zumindest zwei Umlenkungselemente 88, 90 sind insbesondere an der Grundkörpereinheit 68 der Schneideinheit 14 angeordnet. Vorzugsweise umfasst die Antriebseinheit 42 pro Schneideinheit 14, 34 der Konverterschneidvorrichtung 10 zumindest zwei Umlenkungselemente 88, 90, die an der jeweiligen Grundkörpereinheit 68, 76 der entsprechenden Schneideinheit 14, 34 angeordnet sind. Es ist jedoch auch denkbar, dass die Antriebseinheit 42 eine von zwei abweichende Anzahl an Umlenkungselementen 88, 90, insbesondere pro Schneideinheit 14, 34 der Konverterschneidvorrichtung 10 aufweist. Die Antriebseinheit 42 umfasst zumindest ein weiteres Umlenkungselement 92, insbesondere zumindest drei weitere Umlenkungselemente 92, die zu einer Umlenkung des Umschlingungsantriebselements 44 vorgesehen sind und die vorzugsweise an der Gestelleinheit 12 angeordnet sind.

Figur 4 zeigt die Produktionsvorrichtung 50, die zumindest eine Aufnahme-und/oder Transporteinheit 52 und zumindest die Konverterschneidvorrichtung 10 umfasst. Die Aufnahme- und/oder Transporteinheit 52 umfasst zumindest ein Aufnahmeelement 94, das zu einer Aufnahme von geschnittenen Fasern vorgesehen ist. Das Aufnahmeelement 94 ist vorzugsweise unterhalb der Konverterschneidvorrichtung 10 angeordnet. Es kann vorteilhaft eine einfache Aufnahme von mittels der Konverterschneidvorrichtung 10 geschnittenen Fasern ermöglicht werden. Das Aufnahmeelement 94 ist als Hohlkörper ausgebildet, in die geschnittene Fasern mittels eines Fluidstroms, insbesondere Luftstroms, einsaugbar sind. Das Aufnahmeelement 94 ist an der Rahmeneinheit 80 der Produktionsvorrichtung 50 angeordnet. Es ist jedoch auch denkbar, dass die Aufnahme- und/oder Transporteinheit 52 alternativ oder zusätzlich zum Aufnahmeelement 94 zumindest ein Transportelement, insbesondere ein Transportband, aufweist, das unterhalb der Konverterschneidvorrichtung 10 angeordnet ist. Die Gestelleinheit 12 ist mittels der Bewegungsführungseinheit 26 beweglich an der Rahmeneinheit 80 angeordnet.

Figur 5 zeigt einen schematischen Ablauf eines Verfahrens zu einer Herstellung von zumindest einem Produkt, das geschnittene Fasern umfasst, mittels der Produktionsvorrichtung 50. In zumindest einem Verfahrensschritt des Verfahrens wird zumindest eine Endlosfaser mittels der Konverterschneidvorrichtung 10, insbesondere mittels der Schneideinheiten 14, 34 der Konverterschneidvorrichtung 10, in geschnittene Fasern konvertiert. In zumindest einem Verfahrensschritt des Verfahrens werden die geschnittenen Fasern im Aufnahmeelement 94 oder alternativ auf einem Transportelement der Produktionsvorrichtung 50 gesammelt. In zumindest einem Verfahrensschritt des Verfahrens erfolgt eine Komprimierung und/oder Verdichtung der geschnittenen Fasern im Aufnahmeelement 94 oder alternativ auf dem Transportelement. Es ist denkbar, dass die geschnittenen Fasern in zumindest einem Verfahrensschritt des Verfahrens mit einem Tränkmittel, insbesondere mit einem Harz, getränkt werden. In zumindest einem Verfahrensschritt des Verfahrens erfolgt ein Abtransport der geschnittenen Fasern im Aufnahmeelement 94 oder alternativ mittels des Transportelements. In zumindest einem Verfahrensschritt des Verfahrens erfolgen/erfolgt ein Pressen und/oder ein Verdichten der geschnittenen Fasern zu einer Herstellung eines Produkts, das geschnittene Fasern umfasst. Zusätzlich oder alternativ ist es denkbar, dass das Verfahren einen Trocknungsverfahrensschritt umfasst, in dem eine Trocknung von geschnittenen und/oder getränkten Fasern erfolgen kann. Das Verfahren kann zudem weitere, einem Fachmann als sinnvoll erscheinende Verfahrensschritte aufweisen. Zudem ist es denkbar, dass die Konverterschneidvorrichtung 10 in einer alternativen Produktionsvorrichtung einsetzbar ist, mittels derer beispielsweise faserverstärkte Halbzeuge, insbesondere Matten (beispielsweise Harzmatten), herstellbar sind, wie beispielsweise Sheet-Moulding-Compounds (SMC).

Hinsichtlich weiterer Verfahrensschritte des Verfahrens zu einer Herstellung von zumindest einem Produkt, das geschnittene Fasern umfasst, mittels der Produktionsvorrichtung 50 darf auf die vorhergehende Beschreibung der Produktionsvorrichtung 50 und/oder der Konverterschneidvorrichtung 10 verwiesen werden, da diese Beschreibung analog auch auf das Verfahren zu lesen ist und somit alle Merkmale hinsichtlich der Produktionsvorrichtung 50 und/oder der Konverterschneidvorrichtung 10 auch in Bezug auf das Verfahren zu einer Herstellung von zumindest einem Produkt, das geschnittene Fasern umfasst, mittels der Produktionsvorrichtung 50 als offenbart gelten.

### Bezugszeichen

- 10: Konverterschneidvorrichtung
- 12: Gestelleinheit
- 14: Schneideinheit
- 16: Schneidelement
- 18: Rotationsachse
- 20: Gegenschneidelement
- 22: Gegenschneidelement
- 24: Gegenschneidelement
- 26: Bewegungsführungseinheit
- 28: Bewegungsachse
- 30: Bewegungsachse
- 32: Positionsfixierungseinheit
- 34: Schneideinheit
- 36: Schneidelement
- 38: Rotationsachse
- 40: Gegenschneidelement
- 42: Antriebseinheit
- 44: Umschlingungsantriebselement
- 46: Antriebselement
- 48: Antriebselement
- 50: Produktionsvorrichtung
- 52: Aufnahme- und/oder Transporteinheit
- 54: Endlosfaserzuführungseinheit
- 56: Endlosfaseraustrittselement
- 58: Endlosfaseraustrittselement
- 60: Endlosfaseraustrittselement
- 62: Faseraustrittsöffnung
- 64: Faseraustrittsöffnung
- 66: Faseraustrittsöffnung
- 68: Grundkörpereinheit
- 70: Linearführungseinheit
- 72: Längsführungsschiene
- 74: Längsführungsschiene
- 76: Grundkörpereinheit
- 78: Fixierungselement
- 80: Rahmeneinheit
- 82: Motoreinheit
- 84: Spindel
- 86: Spindel
- 88: Umlenkungselement
- 90: Umlenkungselement
- 92: Umlenkungselement
- 94: Aufnahmeelement

## Patentansprüche

1. Konverterschneidvorrichtung zu einer Konvertierung wenigstens einer Endlosfaser in geschnittene Fasern, mit zumindest einer Gestelleinheit (12) und mit zumindest einer Schneideinheit (14), die zumindest ein Schneidelement (16), das rotierend um eine Rotationsachse (18) des Schneidelements (16) antreibbar ist, und zumindest ein feststehendes Gegenschneidelement (20, 22, 24) umfasst, mit dem das Schneidelement (16) zumindest während eines Schneidvorgangs zusammenwirkt, **dadurch gekennzeichnet, dass** die Schneideinheit (14) relativ zur Gestelleinheit (12) positionsvariabel ist, wobei die Schneideinheit als Ganzes relativ zur Gestelleinheit beweglich gelagert ist, wobei das Schneidelement und das Gegenschneidelement der Schneideinheit zusammen relativ zur Gestelleinheit beweglich gelagert sind.

2. Konverterschneidvorrichtung nach Anspruch 1, **dadurch gekennzeichnet, dass** die Schneideinheit (14) zumindest relativ zur Gestelleinheit (12) translatorisch beweglich gelagert ist.

3. Konverterschneidvorrichtung nach einem der vorhergehenden Ansprüche, **gekennzeichnet durch** zumindest eine Bewegungsführungseinheit (26), die dazu vorgesehen ist, die Gestelleinheit (12) entlang zumindest zwei unterschiedlich verlaufenden Bewegungsachsen (28, 30) beweglich zu lagern.

4. Konverterschneidvorrichtung nach Anspruch 3, **dadurch gekennzeichnet, dass** die Bewegungsachsen (28, 30) zumindest im Wesentlichen quer zueinander verlaufen.

5. Konverterschneidvorrichtung zumindest nach Anspruch 3, **dadurch gekennzeichnet, dass** die Bewegungsführungseinheit (26) als Kreuzschlittenführungseinheit ausgebildet ist.

6. Konverterschneidvorrichtung zumindest nach Anspruch 3, **dadurch gekennzeichnet, dass** die Gestelleinheit (12) mittels der Bewegungsführungseinheit (26) translatorisch beweglich gelagert ist.

7. Konverterschneidvorrichtung nach einem der vorhergehenden Ansprüche, **gekennzeichnet durch** zumindest eine Positionsfixierungseinheit (32), die dazu vorgesehen ist, zumindest die Schneideinheit (14) mittels einer kraftschlüssigen und/oder formschlüssigen Verbindung in einer Position relativ zur Gestelleinheit (12) zu fixieren.

8. Konverterschneidvorrichtung nach einem der vorhergehenden Ansprüche, **gekennzeichnet durch** zumindest eine weitere Schneideinheit (34), die zumindest ein Schneidelement (36), das rotierend um eine Rotationsachse (38) des Schneidelements (36) antreibbar ist, und zumindest ein feststehendes Gegenschneidelement (40) umfasst, mit dem das Schneidelement (36) zumindest während eines Schneidvorgangs zusammenwirkt, wobei die weitere Schneideinheit (34) relativ zur Schneideinheit (14) beweglich an der Gestelleinheit (12) gelagert ist.

9. Konverterschneidvorrichtung nach Anspruch 8, **dadurch gekennzeichnet, dass** die weitere Schneideinheit (34) translatorisch beweglich an der Gestelleinheit (12) gelagert ist.

10. Konverterschneidvorrichtung zumindest nach Anspruch 8, **gekennzeichnet durch** zumindest eine Antriebseinheit (42) zumindest zu einem Antrieb der Schneideinheit (14) und der weiteren Schneideinheit (34).

11. Konverterschneidvorrichtung nach Anspruch 10, **dadurch gekennzeichnet, dass** die Antriebseinheit (42) zumindest ein Umschlingungsantriebselement (44) aufweist, das zumindest zu einem Antrieb der Schneideinheit (14) und der weiteren Schneideinheit (34) vorgesehen ist.

12. Konverterschneidvorrichtung nach Anspruch 11, **dadurch gekennzeichnet, dass** das Umschlingungsantriebselement (44) zumindest während einer Bewegung der Schneideinheit (14) relativ zur weiteren Schneideinheit (34) an zumindest einem Antriebselement (46) der Schneideinheit (14) und an zumindest einem Antriebselement (48) der weiteren Schneideinheit (34) anliegt.

13. Konverterschneidvorrichtung zumindest nach Anspruch 10, **dadurch gekennzeichnet, dass** die Antriebseinheit (42) an der Gestelleinheit (12) angeordnet ist.

14. Produktionsvorrichtung mit zumindest einer Aufnahme- und/oder Transporteinheit (52) und mit zumindest einer Konverterschneidvorrichtung nach einem der vorhergehenden Ansprüche.

15. Verfahren zu einer Herstellung von zumindest einem Produkt, das geschnittene Fasern umfasst, mittels der Produktionsvorrichtung nach Anspruch 14.

## Claims

1. Converter cutting device for a conversion of at least one continuous fiber into cut fibres, with at least one frame unit (12) and with at least one cutting unit (14) comprising at least one cutting element (16) which is drivable rotatably about a rotational axis (18) of the cutting element (16), and comprising at least one fix counter-cutting element (20, 22, 24), which the cutting element (16) cooperates with at least during a cutting process, **characterised in that** the cutting unit (14) is variable in its position with respect to the frame unit (12), wherein the cutting unit as a whole is supported movably with respect to the frame unit, wherein the cutting element and the counter-cutting element of the cutting unit are movably supported together with respect to the frame unit.

2. Converter cutting device according to claim 1, **characterised in that** the cutting unit (14) is supported in such a way that it is translationally movable at least with respect to the frame unit (12).

3. Converter cutting device according to one of the preceding claims, **characterised by** at least one movement-guiding unit (26), which is configured to support the frame unit (12) movably along at least two differently oriented movement axes (28, 30).

4. Converter cutting device according to claim 3, **characterised in that** the movement axes (28, 30) extend at least substantially transversely to one another.

5. Converter cutting device at least according to claim 3, **characterised in that** the movement-guiding unit (26) is embodied as a cross-slide guiding unit.

6. Converter cutting device at least according to claim 3, **characterised in that** the frame unit (12) is supported, by means of the movement-guiding unit (26), in such a way that it is translationally movable.

7. Converter cutting device according to one of the preceding claims, **characterised by** at least one position-fixating unit (32), which is configured to fixate at least the cutting unit (14) in a position with respect to the frame unit (12) via a force-fit and/or form-fit connection.

8. Converter cutting device according to one of the preceding claims, **characterised by** at least one further cutting unit (34) comprising at least one cutting element (36) which is drivable rotatably about a rotational axis (38) of the cutting element (36), and comprising a fix counter-cutting element (40), which the cutting element (36) cooperates with at least during a cutting process, wherein the further cutting unit (34) is supported on the frame unit (12) movably with respect to the cutting unit (14).

9. Converter cutting device according to claim 8, **characterised in that** the further cutting unit (34) is supported on the frame unit (12) in such a way that it is translationally movable.

10. Converter cutting device at least according to claim 8, **characterised by** at least one drive unit (42) at least for driving the cutting unit (14) and the further cutting unit (34).

11. Converter cutting device according to claim 10, **characterised in that** the drive unit (42) comprises at least one wraparound drive element (44), which is configured at least for driving the cutting unit (14) and the further cutting unit (34).

12. Converter cutting device according to claim 11, **characterised in that** the wrap around drive element (44) is situated adjacent to at least one drive element (46) of the cutting unit (14) and to at least one drive element (48) of the further cutting unit (34) at least during a movement of the cutting unit (14) with respect to the further cutting unit (34).

13. Converter cutting device at least according to claim 10, **characterised in that** the drive unit (42) is arranged on the frame unit (12).

14. Production apparatus with at least one accommodating and/or transport unit (52) and with at least one converter cutting device according to one of the preceding claims.

15. Method for producing at least one product comprising cut fibres, via the production apparatus according to claim 14.

## Revendications

1. Dispositif de coupe de convertisseur pour convertir au moins une fibre continue en fibres coupées, avec au moins une unité de cadre (12) et avec au moins une unité de coupe (14) comprenant au moins un élément de coupe (16), lequel est entraînable de façon tournant sur un axe rotatif (18) de l'élément de coupe (16), et comprenant au moins un élément de contre-coupe (20, 22, 24) fixe, avec lequel l'élément de coupe (16) coopère au moins pendant un procès de coupage, **caractérisé en ce que,** par rapport à l'unité de cadre (12), l'unité de coupe (14) est variable concernant sa position, l'unité de coupe étant supporté entièrement de façon mobile par rapport à l'unité de cadre, l'élément de coupe et l'élément de contre-coupe de l'unité de coupe étant supportés ensemble de façon mobile par rapport à l'unité de cadre.

2. Dispositif de coupe de convertisseur selon la revendication 1, **caractérisé en ce que** l'unité de coupe (14) est supportée de façon translationnellement mobile au moins par rapport à l'unité de cadre (12).

3. Dispositif de coupe de convertisseur selon l'une quelconque des revendications précédentes, **caractérisé par** au moins une unité à guidage de mouvement (26), laquelle est prévue à supporter l'unité de cadre (12) de façon mobile le long d'au moins deux axes de mouvement (28, 30) s'étendant de façons différentes.

4. Dispositif de coupe de convertisseur selon la revendication 3, **caractérisé en ce que** les axes de mouvement (28, 30) s'étendent au moins sensiblement transversalement l'un par rapport à l'autre.

5. Dispositif de coupe de convertisseur au moins selon la revendication 3, **caractérisé en ce que** l'unité à guidage de mouvement (26) est réalisée comme unité de guidage de chariot à deux axes croisés.

6. Dispositif de coupe de convertisseur au moins selon la revendication 3, **caractérisé en ce que** l'unité de cadre (12) est supportée de façon translationnellement mobile par le biais de l'unité à guidage de mouvement (26).

7. Dispositif de coupe de convertisseur selon l'une quelconque des revendications précédentes, **caractérisé par** au moins une unité à fixation de position (32), laquelle est prévue pour fixer au moins l'unité de coupe (14) dans une position par rapport à l'unité de cadre (12) par le biais d'une liaison par force et/ou d'une liaison par forme.

8. Dispositif de coupe de convertisseur selon l'une quelconque des revendications précédentes, **caractérisé par** au moins une unité de coupe additionnelle (34) comprenant au moins un élément de coupe (36) entraînable de façon tournant sur un axe rotatif (38) de l'élément de coupe (36), et comprenant au moins un élément de contre-coupe (40) fixe, avec lequel l'élément de coupe (36) coopère au moins pendant un procès de coupage, l'unité de coupe additionnelle (34) étant supportée à l'unité de cadre (12) de façon mobile par rapport à l'unité de coupe (14).

9. Dispositif de coupe de convertisseur selon la revendication 8, **caractérisé en ce que** l'unité de coupe additionnelle (34) est supportée à l'unité de cadre (12) de façon translationnellement mobile.

10. Dispositif de coupe de convertisseur au moins selon la revendication 8, **caractérisé par** au moins une unité d'entraînement (42) au moins pour un entraînement de l'unité de coupe (14) et de l'unité de coupe additionnelle (34).

11. Dispositif de coupe de convertisseur selon la revendication 10, **caractérisé en ce que** l'unité d'entraînement (42) comporte au moins un élément enroulant d'entraînement (44) prévu au moins à entraîner l'unité de coupe (14) et l'unité de coupe additionnelle (34).

12. Dispositif de coupe de convertisseur selon la revendication 11, **caractérisé en ce qu'**au moins pendant un mouvement de l'unité de coupe (14) par rapport à l'unité de coupe additionnelle (34), l'élément enroulant d'entraînement (44) jouxte au moins un élément d'entraînement (46) de l'unité de coupe (14) et au moins un élément d'entraînement (48) de l'unité de coupe additionnelle (34).

13. Dispositif de coupe de convertisseur au moins selon la revendication 10, **caractérisé en ce que** l'unité d'entraînement (42) est disposée à l'unité de cadre (12).

14. Appareillage de production avec au moins une unité d'accommodation et/ou de transport (52) et avec au moins un dispositif de coupe de convertisseur selon l'une quelconque des revendications précédentes.

15. Procédé de produire, par l'appareillage de production selon la revendication 14, l'au moins un produit comprenant des fibres coupées.
